# EUROPÄISCHE PATENTSCHRIFT

(11) **EP 0 258 531 B1**
(45) Veröffentlichungstag und Bekanntmachung des Hinweises auf die Patenterteilung: **27.06.1990**
(21) Anmeldenummer: 87106389.7
(22) Anmeldetag: 02.05.1987
(51) Int. Cl.: F42B 14/02

(54) **Geschosskörper mit auf der Geschosshülle angeordnetem Führungsband**
Projectile body provided with a rotating strap arranged on it
Projectile et sa ceinture d'étanchéité

(30) Priorität: 03.09.1986 DE 3630000
(43) Veröffentlichungstag der Anmeldung: 09.03.1988
(73) Patentinhaber: Rheinmetall GmbH, 40880 Ratingen (DE)
(72) Erfinder: Kruse, Heinz-Josef, Dr., D-4030 Ratingen 1 (DE); Karius, Klaus Dietmar, D-4053 Jüchen 5 (DE)
(74) Vertreter: Podszus, Burghart, Dipl.-Phys.

(56) Entgegenhaltungen:
- DE-C- 709 576
- DE-C- 731 064
- GB-A- 309 863
- US-A- 2 759 421

## Beschreibung

Die Erfindung betrifft einen Geschoßkörper, wie er im Oberbegriff des Patentanspruchs näher definiert ist.

Bei drallstabilisierten Geschossen erhalten die Geschosse zur Übertragung des Dralls ein oder - aus Beanspruchungs- und Verformungsgründen - teilweise auch mehrere hintereinander angeordnete Führungsbänder. Die Führungsbänder sind im Durchmesser so dimensioniert, daß sie sich beim Durchgang des Geschosses durch das Rohr in die Züge eindrücken.

Es ist an sich bekannt, im Führungsband umlaufende Nuten einzubringen, die zur Aufnahme des nach hinten abscherenden Führungsbandmaterials dienen (vgl. z. B. die US-PS 3,910,194). Üblicherweise ist die Breite derartiger Nuten nicht größer als 4 mm. Die Führungsbänder können z. B. aus Kupfer, Weicheisen oder Kunststoff bestehen.

Bei diesen bekannten Führungsbändern erfolgt der radiale Kontakt zwischen Rohr und Führungsband lediglich über die ringförmigen Stege zwischen den Nuten. Dieser Kontakt bewirkt eine radialen Druck auf die Geschoßhülle 1 (Führungsbanddruck).

Besonders bei der Verwendung dünner Geschoßhüllen, bei denen üblicherweise das Verhältnis zwischen Wandstärke der Geschoßhülle zum Rohrkaliber 0,05 ist, reagiert das Geschoß besonders empfindlich auf radialen Druck, da es an den von der Geschoßgeometrie abhängigen Stellen zu großer Materialbeanspruchung kommen kann. Dadurch kann die Geschoßhülle u.a. nach innen gedrückt werden und die durch das Führungsband üblicherweise gewährleistete Abdichtung gegen die Treibgase ist nicht mehr gewährleistet.

Aus der DE-C 731 064 ist ebenfalls ein Vollkerngeschoß bekannt, dessen relativ breites Führungsband mehrere Abschnitte zur Aufnahme des abgescherten Materials aufweist. Das Problem der Durchbiegung der Hülle durch den axialen Führungsbanddruck stellt sich bei diesem Geschoß nicht.

Der vorliegenden Erfindung liegt daher die Aufgabe zugrunde, einen Geschoßkörper der eingangs erwähnten Art anzugeben, bei dem bei Verwendung dünnwandiger Hüllen eine bessere Abdichtung gegen den Gasdruck erfolgt.

Diese Aufgabe wird erfindungsgemäß durch die Merkmale des kennzeichnenden Teils des Patentanspruchs gelöst.

Der Erfindung liegt also der Gedanke zugrunde, an den Stellen im Bereich des Führungsbandes, an denen eine hohe Beanspruchung der Geschoßhülle in radialer Richtung auftritt, eine Entlastung vorzusehen.

Die axiale Erstreckung der Entlastungsnuten hängt von der Steifigkeit der Geschoßhülle ab und soll bei Artilleriegeschossen mit Metall-Führungsbändern > 4 mm sein.

Im folgenden wird anhand eines Ausführungsbeispieles und mit Hilfe von Figuren die Erfindung näher beschrieben.

Es zeigen:
Fig. 1 ein an sich bekanntes Geschoß mit erfindungsgemäßem Führungsband;
Fig. 2 eine Detailansicht eines erfindungsgemäßen Führungsbandes, das auf der Geschoßhülle angeordnet ist; und
Fig. 3 die Druckverteilung längs des Führungsbandes gemäß Fig. 2.

In Fig. 1 ist mit 1 ein Geschoßkörper, mit 2 die Geschoßhülle und mit 3 das Führungsband bezeichnet. Das Führungsband 3 ist im Durchmesser so dimensioniert, daß es sich beim Durchgang des Geschosses durch das Rohr voll in die Züge eindrückt. Es überträgt über die Leistenführung der Züge den Drall auf das Geschoß und dichtet gleichzeitig gegen die Pulvergase ab. Im Bereich des Führungsbandes 3 weist das Geschoß 1 im Inneren einen Hohlraum 4 auf, in dem z. B. ein nicht dargestellter Bremsfallschirm untergebracht sein kann.

In Fig. 2 ist mit 2 wiederum die Geschoßhülle bezeichnet, auf der das erfindungsgemäße Führungsband 3 angeordnet ist. Die mit 31 bis 34 bezeichneten Nuten dienen in bekannter Weise zur Aufnahme des beim Durchgang des Geschoßkörpers durch das Rohr auch hinten abscherenden Führungsbandmaterials.

Der radiale Kontakt zwischen Rohr und Führungsband 3 besteht lediglich an den Führungsbandringen 36 bis 41.

In Fig. 3 ist das Beispiel einer Druckverteilung längs des Führungsbandes dargestellt. Auf der Abzisse ist der Abstand a in mm von der Führungsbandvorderkante und auf der Ordinate der Führungsbanddruck P in Bar aufgetragen. Die strichlierte Kurve 300 zeigt die Führungsbanddruckverteilung für ein Führungsband ohne Nuten gemäß des in Fig. 1 dargestellten Geschoßaufbaues mit Hohlraum 4. Deutlich ist zu erkennen, daß etwa in der Mitte des Führungsbandes ein maximaler Führungsbanddruck auftritt.

Demzufolge muß in diesem Bereich eine Entlastungsnut vorgesehen werden. Diese Nut wurde in Fig.2 mit 35 bezeichnet. Ihre Breite B sollte breiter als 4 mm sein.

Bei Artilleriegeschossen soll die Breite B je nach Typ des Geschosses etwa zwischen 6 und 20 mm betragen. Allerdings ist zu berücksichtigen, daß die gesamte Breite der Führungsbandringe bei derartigen Geschossen etwa 20 mm betragen soll (typischerweise besitzen Führungsbänder eine Breite von 38 - 40 mm).

Die Stufenkurve 301 in Fig. 3 gibt in etwa die Druckverteilung des Führungsbandes 3 gem. Fig. 2 wieder. Durch die Entlastungsnut 35 sinkt der Führungsbanddruck in diesem Bereich deutlich ab.

Selbstverständlich können - je nach ermittelter Führungsbanddruckverteilung - auch mehrere Entlastungsnuten vorgesehen werden.

## Patentansprüche

1. Geschoßkörper (1) mit auf der Geschoßhülle (2) angeordnetem Führungsband (3), welches zur Aufnahme des beim Durchgang des Geschoßkörpers (1) durch das Rohr nach hinten abscherenden Führungsbandmaterial Nuten (31, 32, 33, 34) aufweist, dadurch gekennzeichnet, daß in den Bereichen des Führungsbandes (3), in denen eine maximale Beanspruchung in radialer Richtung auftritt, mindestens eine Nut (35) vorhanden ist, die breiter ist, als die übrigen zur Aufnahme des Abschermaterials vorgesehenen Nuten (31, 32, 33, 34), und wobei die axiale Erstreckung der Entlastungsnut (35) von der Steifigkeit der Geschoßhülle (2) abhängt.

2. Geschoßkörper (1) nach Anspruch 1, dadurch gekennzeichnet, daß die Druckentlastungsnut (35) eine Breite B > 4 mm aufweist..

## Claims

1. Projectile body (1) of which the projectile casing

(2) bears a guide band (3) which, in order to receive the guide band material displaced rearwardly when the projectile body (1) passes through the barrel, is provided with grooves (31, 32, 33, 34) characterised by the fact that in those zones of the guide band (3) in which maximum stress occurs in the radial direction there is at least one groove (35) which is wider than the remaining grooves (31, 32, 33, 34) provided for receiving the displaced material, the distance occupied by the relieving groove (35) depending on the rigidity of the projectile casing (2).

2. Projectile body (1) in accordance with Claim 1, characterised by the fact that the pressure relieving groove (35) has a width B of over 4 mm.

## Revendications

1. Corps de projectile (1) à bande de guidage (3) disposée sur l'enveloppe (2) du projectile et servant à recueillir la matière de la bande de guidage qui a été enlevée vers l'arrière par cisaillement lors du passage du corps de projectile (1) dans le tube, caractérisé en ce que, dans les zones de la bande de guidage (3), dans lesquelles survient une sollicitation maximale en direction radiale, il est prévu au moins une gorge (35) plus large que les autres gorges (31, 32, 33, 34) prévues pour recueillir la matière cisaillée, et l'étendue axiale de la gorge de décharge (35) dépendant de la rigidité de l'enveloppe du projectile (2).

2. Corps de projectile selon la revendication 1, caractérisé en ce que la gorge de décharge de pression (35) présente une largeur B > 4 mm.
